# EUROPÄISCHE PATENTSCHRIFT

(11) **EP 1 617 114 B1**
(45) Veröffentlichungstag und Bekanntmachung des Hinweises auf die Patenterteilung: **03.09.2008**
(21) Anmeldenummer: 05400022.9
(22) Anmeldetag: 14.07.2005
(51) Int. Cl.: F16K 24/04, F24D 19/08

(54) **Entlüftungsventil**
Purge valve
Vanne de purge

(30) Priorität: 14.07.2004 DE 102004034453
(43) Veröffentlichungstag der Anmeldung: 18.01.2006
(73) Patentinhaber: Scherer, Norbert, 66773 Schwalbach (DE)
(72) Erfinder: Scherer, Norbert, 66773 Schwalbach (DE)
(74) Vertreter: Bernhardt, Winfrid

(56) Entgegenhaltungen:
- DE-A1- 3 328 553
- DE-U- 7 526 709
- DE-U1- 20 303 986
- US-A1- 2004 084 091

## Beschreibung

Die Erfindung betrifft ein Ventil zum Entlüften eines Heizkörpers.

Heizkörper von Warmwasserheizungsanlagen sind in aller Regel mit einem Entlüftungsventil ausgestattet. Eine Entlüftung einzelner Heizkörper ist bei der Befüllung der Anlage und ggf. vor und während der Heizperiode notwendig. Die Entlüftungsventile sind heute normalerweise mit einem Vierkant versehen, an dem man sie mit einem kleinen Schlüssel auf- oder zudrehen kann. Nachteilig ist, dass der Schlüssel oft verloren geht oder verlegt wird.

Die DE 203 03 986 U1 offenbart ein Entlüftungsventil für Heizkörper mit einem in einer Öffnung des Heizkörpers anbringbaren Haltekörper und mit einem an diesem Haltekörper axial verstellbaren Ventilkörper, der in Ausgangslage einen Entlüftungsdurchgang oder Entlüftungskanal verschließt und nach axialer Verstellung freigibt, wobei der Entlüftungskanal in dem Ventilkörper selbst angeordnet ist und der Ventilkörper axial gegen eine Rückstellkraft an einer Betätigungsfläche zum Öffnen des Ventils in den Haltekörper einschiebbar ist. Zur Erzeugung der Rückstellkraft zwischen Haltekörper und Ventilkörper ist das Entlüftungsventil mit einer Rückstellfeder versehen. Nachteilig ist hier, dass man die am Ende des Entlüftens austretende Flüssigkeit nur mit einem Lappen o.ä. auffangen kann.

Aus der DE 33 28 553 A1 ist ein Ventil zum Befüllen oder Entleerung eines Heizkörpers bekannt, das ein Ventilgehäuse, das aus einer zylindrischen, am Ende geschlossenen Kapsel mit radialem Durchlass gebildet ist, und einen bewegbaren, aus einem Hohlzylinder mit zwei in Abstand voneinander auf seinem Umfang angeordneten Dichtringen gebildeten Verschlusskörper aufweist, der starr mit einem Anschlussstutzen verbunden ist. In der Schließstellung des Verschlusskörpers liegt der radiale Durchlass zwischen den beiden Dichtringen und in der Offenstellung hinter dem hinteren Dichtring. Der Anschlussstutzen kann zum Herausziehen mit einer Kupplungsmuffe oder auch nur einem Stück Schlauch gefasst werden.

Aufgabe der Erfindung ist es, ein Entlüftungsventil zu schaffen, bei dem keine Werkzeuge für das Schließen oder Öffnen erforderlich sind und das einfach zu bedienen ist.

Die Aufgabe wird durch ein Ventil zum Entlüften eines Heizkörpers mit einem Ventilgehäuse gelöst, in dem ein feststehender Teil eines Mechanismus zum Öffnen und Schließen des Ventils untergebracht ist und in dem ein beweglicher Teil des Mechanismus zwischen einer Offenstellung und einer Schließstellung verschiebbar gelagert ist, wobei der bewegliche Teil einen als Hohlzylinder ausgebildeten Verschlusskörper sowie einen Zug-/Schiebegriff oder eine Drucktaste, die in der Schließstellung des beweglichen Teils wenigstens teilweise im Ventilgehäuse verschwindet und die durch eine im Ventilgehäuse angeordnete Druckfeder in die Offenstellung verschiebbar ist, umfasst und einen Entlüftungskanal aufweist, wobei die Drucktaste oder der Zug-/Schiebegriff in der Offenstellung des beweglichen Teils weiter aus dem Ventilgehäuse herausragt als in der Schließstellung und der feststehende Teil des Mechanismus einen in der Schließstellung einrastenden sowie in der Offenstellung am beweglichen Teil einhakenden Rückhaltehaken umfasst.

Das Ventil kann somit in geöffneter oder geschlossener Stellung eingehakt oder eingerastet werden. Der bewegliche Teil wird mittels der Drucktaste oder dem Zug-/Schiebegriff in die jeweilige Stellung gebracht und durch Einrasten des Rückhaltehakens arretiert. Da der Verschlusskörper mit der Drucktaste oder dem Zug-/Schiebegriff in geöffneter Stellung aus dem Ventilgehäuse herausragt, kann man die am Ende des Entlüftungsvorganges austretende Flüssigkeit leicht in einem Gefäß auffangen.

In einer Weiterbildung der Erfindung ist der Rückhaltehaken durch kurzes Eindrücken der Drucktaste aus seiner Raststellung am beweglichen Teil lösbar und das Ventil lässt sich öffnen.

In einer Ausgestaltung der Erfindung verläuft der Entlüftungskanal durch die Drucktaste und die Austrittsöffnung des Entlüftungskanals und ist vorzugsweise auf dem Rand der Drucktaste angeordnet.

In einer anderen Ausgestaltung der Erfindung weist der Verschlusskörper eine zylindrische Abdeckkappe auf und der Entlüftungskanal ist durch die Abdeckkappe nach außen geführt, wobei die entsprechende Austrittsöffnung vorzugsweise auf dem Rand der Abdeckkappe angeordnet ist.

Zweckmäßigerweise ist der feststehende Teil des Mechanismus gegen Herausziehen durch einen Sprengring gesichert.

In einer weiteren Ausgestaltung der Erfindung ist das Ventilgehäuse mit einer rohrförmigen Aufnahmekapsel für den Verschlusskörper mit einem im Verhältnis zum Innendruckmesser des restlichen Ventilgehäuse geringeren Durchmessers versehen, wobei die Aufnahmekapsel vorzugsweise zumindest teilweise in den Teil des Ventilgehäuses mit dem größeren Durchmesser hineinragt und eine Führung für die Druckfeder und den Verschlusskörper bildet.

Zweckmäßigerweise sind auf dem Verschlusskörper zwei Dichtringe derart angeordnet, dass die Drucktaste bzw. die Abdeckkappe so weit aus dem Ventilgehäuse herausgedrückt bzw. gezogen sind, dass sich die Austrittsöffnung des Entlüftungskanals außerhalb des Ventilgehäuses befindet.

In einer anderen Ausgestaltung ist die Zylinderaufnahmekapsel mit Durchlässen versehen und auf dem Verschlusskörper sind zwei Dichtringe in einem derartigen Abstand voneinander angeordnet, dass die Durchlässe in der Schließstellung zwischen dem Dichtring und in der Offenstellung vor den Dichtringen liegen.

Die genannten Ventile können auch als Entleerungsventile genutzt werden.

Die Zeichnungen geben Ausführungsbeispiele der Erfindung wieder.
- Fig. 1: zeigt ein Entlüftungsventil mit einer Drucktaste in geschlossener Stellung im Schnitt,
- Fig. 2: zeigt ein Ventil nach Fig. 1 in geöffneter Stellung, und
- Fig. 3: zeigt ein anderes Entlüftungsventil.

Fig. 1 zeigt eine an einem beweglichen Teil 4 des Mechanismus angeformte Drucktaste 2. Der bewegliche Teil 4 weist einen Hohlzylinder 5 auf, an dem zwei Dichtringe 6 axial angeordnet sind und der in einer am Boden geschlossenen zylindrischen Aufnahmekapsel 7, die bis in den vergrößerten Hohlraum des Ventilgehäuses 1 hineinragt, gelagert ist. Die Aufnahmekapsel 7 dient gleichzeitig zur Führung einer Druckfeder 8. Axial zwischen der Druckfeder 8 und der Wandung des Ventilgehäuses ist eine Buchse 9, die durch einen Sprengring 10 gesichert ist, gelagert. In der Buchsenwandung 9 ist der feststehende Teil 11 des Mechanismus untergebracht. Die Buchseninnenwandung dient als Führung für den beweglichen Teil 4 des Mechanismus, indem der Rückhaltehaken 12 des feststehenden Teils 11 eingehakt ist und der den Hohlzylinder 5 in der geschlossenen Stellung hält, wobei sich die Durchlässe in der Kapsel zwischen den beiden Dichtringen befinden. Das Entlüftungsventil 1 lässt mit einer Druckausübung auf die Drucktaste öffnen oder schließen. Die Drucktaste ragt im geöffneten Zustand mit einem Entlüftungskanal aus dem Ventilgehäuse heraus.

Zum Entlüften des Heizkörpers wird durch kurzes Eindrücken der Drucktaste der Rückhaltehaken aus der geschlossenen Stellung gelöst, so dass die Druckfeder 8 die Drucktaste 2 mit dem Entlüftungskanal 3 und mit ihr der Hohlzylinder 5 aus dem Ventilgehäuse 1 herausdrückt. Die beiden Dichtringe 6 sind dann vor den Durchlässen 13 der Kapsel positioniert und der Weg ist für die ausströmende Luft frei. Der Rückhaltehaken 12 hakt in der geöffneten Stellung ein. Ist der Entlüftungsvorgang beendet, wird der Hohlzylinder durch Betätigung der Drucktaste 2 wieder in das Ventilgehäuse 1 gedrückt, der Rückhaltehaken rastet nun bei geschlossener Stellung des Ventils ein.

In einer anderen Ausführungsform ist am Hohlzylinder 5 eine zylindrische Abdeckkappe 14 mit einem Entlüftungskanal 3 angeformt, der in Schließstellung ganz im Ventilgehäuse 1 verschwindet und an dem ein Zug-/Schiebegriff 15 angebracht ist, mit der man die Abdeckkappe 14 mit dem Entlüftungskanal 3 und dem Hohlzylinder 5 soweit herausziehen kann, bis die beiden Dichtringe 6 neben den Durchlässen 13 positioniert sind und den Weg für die Luft freigeben. Nach dem Entlüftungsvorgang wird mittels des Zug-/Schiebegriffs 15 die Abdeckkappe 14 mit dem Entlüftungskanal 3 in das Ventilgehäuse 1 eingeschoben, so dass die Durchlässe 13 verschlossen sind.

Die Dichtringe 6 sind in beiden Varianten so auf dem Hohlzylinder 5 angeordnet, dass die Drucktaste 2 oder die Abdeckkappe 14 mit ihrem Entlüftungskanal 3 so weit aus dem Ventilgehäuse 1 herausgedrückt bzw. herausgezogen sind, dass sich die Austrittsöffnung des Entlüftungskanals 3 außerhalb des Ventilgehäuses 1 befindet, wenn sich das Ventil öffnet. Bei vergrößertem Durchmesser des Entlüftungskanals 3 können die beiden Varianten auch als Entleerungsventile genutzt werden.

## Patentansprüche

1. Ventil zum Entlüften eines Heizkörpers, mit einem Ventilgehäuse (1), in dem ein feststehender Teil (11) eines Mechanismus zum Öffnen und Schließen des Ventils untergebracht ist und in dem ein beweglicher Teil (4) des Mechanismus zwischen einer Offenstellung und einer Schließstellung verschiebbar gelagert ist, wobei der bewegliche Teil (4) einen als Hohlzylinder ausgebildeten Verschlusskörper sowie einen Zug-/Schiebegriff (15) oder eine Drucktaste (2), die in der Schließstellung des beweglichen Teils (4) wenigstens teilweise im Ventilgehäuse (1) verschwindet und die durch eine im Ventilgehäuse (1) angeordnete Druckfeder (8) in die Offenstellung verschiebbar ist, umfasst und einen Entlüftungskanal (3) aufweist, wobei die Drucktaste (2) oder der Zug-/Schiebegriff (15) in der Offenstellung des beweglichen Teils (4) weiter aus dem Ventilgehäuse (1) herausragt als in der Schließstellung und der feststehende Teil (11) des Mechanismus einen in der Schließstellung einrastenden sowie in der Offenstellung am beweglichen Teil (4) einhakenden Rückhaltehaken (12) umfasst.

2. Ventil nach Anspruch 1,
**dadurch gekennzeichnet,**
**dass** der Rückhaltehaken (12) durch kurzes Eindrücken der Drucktaste (2) aus der Raststellung am beweglichen Teil (4) lösbar ist.

3. Ventil nach Anspruch 1 oder 2,
**dadurch gekennzeichnet,**
**dass** der Entlüftungskanal (3) durch die Drucktaste (2) verläuft und die Austrittsöffnung des Entlüftungskanals (3) vorzugsweise auf dem Rand der Drucktaste (2) angeordnet ist.

4. Ventil nach Anspruch 1 oder 2,
**dadurch gekennzeichnet,**
**dass** der Verschlusskörper eine zylindrische Abdeckkappe (14) aufweist und der Entlüftungskanal (3) durch die Abdeckkappe (14) nach außen geführt ist, wobei die entsprechende Austrittsöffnung vorzugsweise auf dem Rand der Abdeckkappe (4) angeordnet ist.

5. Ventil nach einem der Ansprüche 1 bis 4,
**dadurch gekennzeichnet,**
**dass** der feststehende Teil (11) des Mechanismus gegen Herausziehen durch einen Sprengring (10) gesichert ist.

6. Ventil nach einem der Ansprüche 1 bis 5,
**dadurch gekennzeichnet,**
**dass** das Ventilgehäuse (1) mit einer rohrförmigen Aufnahmekapsel (7) für den Verschlusskörper (5) mit einem im Verhältnis zum Innendurchmesser des restlichen Ventilgehäuse (1) geringeren Durchmesser versehen ist, wobei die Aufnahmekapsel (7) vorzugsweise zumindest teilweise in den Teil des Ventilgehäuses (1) mit dem größeren Durchmesser hineinragt und eine Führung für die Druckfeder (8) und den Verschlusskörper (5) bildet.

7. Ventil nach einem der Ansprüche 1 bis 6,
**dadurch gekennzeichnet,**
**dass** auf dem Verschlusskörper (5) zwei Dichtringe (6) derart angeordnet sind,
**dass** zur Erreiching des Offenstellung die Drucktaste (2) bzw. die Abdeckkappe (14) so weit aus dem Ventilge-häuse(1)herausgedrückt bzw. gezogen wird, dass sich die Austrittsöffnung des Entlüftungskanals(3)außerhalb des Ventilgehäuses(1)befindet.

8. Ventil nach Auspruch 6,
**dadurch gekennzeichnet,**
**dass** die Zylinderaufnahmekapsel (7) mit Durchlässen (13) versehen ist und auf dem Verschlusskörper (5) zwei Dichtringe (6) in einem derartigen Abstand voneinander angeordnet sind, dass die Durchlässe (13) in der Schließstellung zwischen den Dichtringen (6) und in der Offenstellung vor den Dichtringen (6) liegen.

## Claims

1. Valve for bleeding air from a heating body, with a valve housing (1) in which a stationary part (11) of a mechanism for opening and closing the valve is accommodated and in which a movable part (4) of the mechanism is mounted so as to be displaceable between an open position and a closing position, the movable part (4) comprising a closing body designed as a hollow cylinder and a pull/push grip (15) or a press button (2), which, in the closing position of the movable part (4), disappears at least partially in the valve housing (1) and which can be displaced into the open position by a compression spring (8) arranged in the valve housing (1), and having a bleed duct (3), the press button (2) or the pull/push grip (15) projecting further out of the valve housing (1) in the open position of the movable part (4) than in the closing position, and the stationary part (11) of the mechanism comprising a retention hook (12) which latches in the closing position and which hooks on the movable part (4) in the open position.

2. Valve according to Claim 1, **characterized in that** the retention hook (12) can be released from the latching position on the movable part (4) by the press button (2) being briefly pressed in.

3. Valve according to Claim 1 or 2, **characterized in that** the bleed duct (3) runs through the press button (2), and the outlet orifice of the bleed duct (3) is preferably arranged on the margin of the press button (2).

4. Valve according to Claim 1 or 2, **characterized in that** the closing body has a cylindrical cover cap (14), and the bleed duct (3) is led outwards through the cover cap (14), the corresponding outlet orifice preferably being arranged on the margin of the cover cap (4).

5. Valve according to one of Claims 1 to 4, **characterized in that** the stationary part (11) of the mechanism is secured by a spring ring (10) against being pulled out.

6. Valve according to one of Claims 1 to 5, **characterized in that** the valve housing (1) is provided with a tubular reception capsule (7) for the closing body (5), having a smaller diameter in relation to the inside diameter of the remaining valve housing (1), the reception capsule (7) preferably projecting at least partially into the part of the valve housing (1) with the larger diameter and forming a guide for the compression spring (8) and the closing body (5).

7. Valve according to one of Claims 1 to 6, **characterized in that** two sealing rings (6) are arranged on the closing body (5) in such a way that, to reach the open position, the press button (2) or the cover cap (14) is pressed or pulled so far out of the valve housing (1) that the outlet orifice of the bleed duct (3) is located outside the valve housing (1).

8. Valve according to Claim 6, **characterized in that** the cylindrical reception capsule (7) is provided with passages (13), and two sealing rings (6) are arranged on the closing body (5) at a distance from one another such that the passages (13) lie between the sealing rings (6) in the closing position and in front of the sealing rings (6) in the open position.

## Revendications

1. Soupape pour purger un radiateur, comportant un boîtier de soupape (1) dans lequel est logée une partie fixe (11) d'un mécanisme pour ouvrir et fermer la soupape et dans lequel une partie mobile (4) du mécanisme est montée déplaçable entre une position ouverte et une position fermée, la partie mobile (4) comprenant un corps de fermeture réalisé sous forme de cylindre creux ainsi qu'une poignée de traction/poussée (15) ou un bouton-poussoir (2) qui disparait au moins partiellement dans le boîtier de soupape (1) dans la position fermée de la partie mobile (4) et qui peut être déplacé(e) dans la position ouverte par un ressort de compression (8) agencé dans le boîtier de soupape (1) et qui présente un canal de purge (3), le bouton-poussoir (2) ou la poignée de traction/poussée (15) faisant saillie plus loin hors du boîtier de soupape (1) dans la position ouverte de la partie mobile (4) que dans la position fermée, et la partie fixe (11) du mécanisme comprenant un crochet de retenue (12) s'enclenchant dans la position fermée ainsi que s'accrochant sur la partie mobile (4) dans la position ouverte.

2. Soupape selon la revendication 1,
**caractérisée en ce que**
le crochet de retenue (12) peut être détaché hors de la position d'enclenchement sur la partie mobile (4) par courte pression du bouton-poussoir (2).

3. Soupape selon la revendication 1 ou 2.
**caractérisée en ce que**
le canal de purge (3) s'étend à travers le bouton-poussoir (2) et l'orifice de sortie du canal de purge (3) est agencé de préférence sur le bord du bouton-poussoir (2).

4. Soupape selon la revendication 1 ou 2.
**caractérisée en ce que**
le corps de fermeture présente un capuchon (14) cylindrique, et le canal de purge (3) est guidé vers l'extérieur à travers le capuchon (14), l'orifice de sortie correspondant étant agencé de préférence sur le bord du capuchon (4).

5. Soupape selon l'une des revendications 1 à 4,
**caractérisée en ce que**
la partie fixe (11) du mécanisme est assurée par une bague d'arrêt ressort (10) à l'encontre d'une extraction.

6. Soupape selon l'une des revendications 1 à 5,
**caractérisée en ce que**
le boitier de soupape (1) est pourvu d'une capsule de réception (7) tubulaire pour le corps de fermeture (5) avec un diamètre plus petit que le diamètre intérieur du reste du boîtier de soupape (1), la capsule de réception (7) faisant de préférence au moins en partie saillie dans la partie du boitier de soupape (1) qui a le plus grand diamètre et forme un guidage pour le ressort de compression (8) et pour le corps de fermeture (5).

7. Soupape selon l'une des revendications 1 à 6,
**caractérisée en ce que**
sur le corps de fermeture (5) sont agencées deux bagues d'étanchéité (6) de telle sorte que pour atteindre la position ouverte, le bouton-poussoir (2) ou le capuchon (14) respectivement, est pressé ou tiré, respectivement aussi loin hors du boîtier de soupape (1) que l'orifice de sortie du canal de purge (3) se troue en dehors du boîtier de soupape (1).

8. Soupape selon la revendication 6,
**caractérisée en ce que** la capsule de réception de cylindre (7) est pourvue de passages (13) et sur le corps de fermeture (5), deux bagues d'étanchéité (6) sont agencées à une distance telle l'une de l'autre que les passages (13) se trouvent entre les bagues d'étanchéité (6) dans la position fermée et devant les bagues d'étanchéité (6) dans la position ouverte.
